# EUROPÄISCHE PATENTSCHRIFT

(11) **EP 2 503 084 B1**
(45) Veröffentlichungstag und Bekanntmachung des Hinweises auf die Patenterteilung: **07.12.2016**
(21) Anmeldenummer: 12159223.2
(22) Anmeldetag: 13.03.2012
(51) Int. Cl.: E05D 7/00

(54) **Verstellbares Scharnierband**
Adjustable hinge
Charnière réglable

(30) Priorität: 24.03.2011 DE 102011006023
(43) Veröffentlichungstag der Anmeldung: 26.09.2012
(73) Patentinhaber: ROTO GLUSKE-BKV GmbH, 42281 Wuppertal (DE)
(72) Erfinder: Börner, Thomas, 42489 Wülfrath (DE); Barschewski, Thomas, 42549 Velbert (DE); Kretek, Peter, 42287 Wuppertal (DE)
(74) Vertreter: Kohler Schmid Möbus Patentanwälte

(56) Entgegenhaltungen:
- WO-A1-03/095777
- DE-U1- 9 404 965
- DE-U1- 29 721 078
- DE-U1- 29 920 128
- DE-U1-202006 002 236

## Beschreibung

Die Erfindung betrifft ein Scharnierband zur schwenkbaren Befestigung eines Klappenelements, wie einen Flügel einer Tür oder eines Fensters, an einem festen Rahmen, mit einem Bandteil, das ein Lagerauge aufweist, in dem eine Verstellhülse zur Aufnahme eines Achsstifts angeordnet ist, wobei die Verstellhülse durch ein Einstellmittel innerhalb des Lagerauges verstellbar ist, mit den Merkmalen des Oberbegriffs des Anspruchs 1.

Scharnierbänder für Türen oder Fenster sind allgemein bekannt. Sie dienen zum beweglichen Verbinden eines Flügels einer Tür oder eines Fensters mit einem festen Rahmen und ermöglichen ein Öffnen oder Schließen der Tür oder des Fensters. Scharnierbänder bestehen üblicherweise aus zwei oder drei Bandteilen, wobei zumindest ein Bandteil an einem festen Rahmen und ein Bandteil an einem Flügel montiert wird. Die beiden Bandteile sind über einen Achsstift miteinander verbunden, um eine Schwenkbewegung des Flügels zu erlauben. Nach der Montage ist es häufig notwendig, den Flügel korrekt auszurichten, so dass ein zuverlässiges Schließen des Flügels möglich ist. Dazu ist es bekannt, Verstelleinrichtungen an dem Scharnierband vorzusehen.

Aus der DE 20 2007 011 982 U1 ist beispielsweise ein Scharnierband zur schwenkbaren Befestigung eines Klappenelements, wie eine Tür oder ein Fenster, an einem Rahmen bekannt. Das Scharnierband umfasst ein Scharniergelenk, welches aus einer oberen und einer unteren Buchse und einem in die Buchse ragenden Zapfen gebildet wird. An den Buchsen sind Bandlappen vorgesehen, wobei ein Bandlappen an einem Klappenelement befestigt ist und der andere Bandlappen an dem Rahmen befestigt ist. Die obere Buchse ist in zwei Raumabschnitte unterteilt, wobei ein vorderer Raumabschnitt für den Zapfen und ein hinterer Raumabschnitt für einen Stellmechanismus zur horizontalen Justierung des Zapfens vorgesehen ist. Dabei durchragt eine Schraube das obere Ende des Zapfens. Der Schraubenkopf ist in einer hinterschnittenen Nut des oberen Bandteils angeordnet.

Aus der EP 1 788 173 A2 ist eine Seitenverstelleinrichtung für ein Tür- oder Fensterdrehband bekannt, mit einem in einem Lagerauge aufgenommenen Achsstift, der einen der horizontalen bzw. seitlichen Verstellung dienenden, quer zur Längsachse des Achsstiftes mit seinem Außengewinde in ein Innengewinde eingreifenden Einstellstift aufweist und in mindestens einer Buchse im Lagerauge aufgenommen ist. Dabei ist vorgesehen, dass die Buchse aus einer ersten Teilbuchse und einer zweiten Teilbuchse besteht, die durch Verstellen bzw. Verdrehen des Einstellstifts eine Relativbewegung zueinander ausführen und dabei das Lagerauge derart kontaktieren, dass der Achsstift lediglich eine verkippfreie und die Ausrichtung seiner Längsachse beibehaltende horizontale bzw. seitliche Verstellbewegung ausführen kann.

Aus der DE 20 2006 002 236 U1 ist ein Band für Türen, Fenster oder dergleichen bekannt, mit einer Verstelleinrichtung, mit der ein Bandbolzen parallel zu sich selbst verlagerbar ist, wobei eine Verstellschraube vorgesehen ist, mit der eine Bandbolzenbuchse, die den Bandbolzen aufnimmt, verstellbar ist.

Aus der DE 297 21 078 U1 ist ein Tür- oder Fensterband bekannt, mit einem an einem Tür- beziehungsweise Fensterflügel anzuschlagenden Flügelband, das mit einem Schwenklagerbolzen an einem blendrahmenfesten Rahmenband angelenkt ist, mit einem relativ zum Schwenklagerbolzen verdrehbaren, gleichachsigen Hülsenteil, an dem das Flügelband höhenverstellbar abgestützt ist, und mit einem eine Höhenverstellung des Flügelbandes bewirkenden Schraubverstellteil. Das Schraubverstellteil greift in Verstellgewinde des Flügelbands ein.

Die DE 299 20 128 U1 offenbart ein Wende- und Schwinglager, umfassend ein rahmenseitiges Element und ein flügelseitiges Element, wobei das rahmenseitige Element eine Aufnahme für einen Drehbolzen und das flügelseitige Element einen Drehbolzen aufweist. Das rahmenseitige Element und das flügelseitige Element sind jeweils im Wesentlichen scheibenförmig gestaltet. Die Elemente weisen jeweils an der von dem Drehbolzen oder der Aufnahme für den Drehbolzen abgewandten Seite Einrichtungen zur Befestigung innen in einem Rahmenprofil oder einem Flügelprofil eines Fensters auf.

Aus der DE 94 04 965 U1 ist ein Ecklager für einen Drehkippflügel eines Fensters, einer Tür oder dergleichen bekannt, wobei eine Lagerbohrung einen langlochförmigen Querschnitt aufweist und eine zur Lagerbohrung seitlich versetzte Querbohrung zur Aufnahme einer mit einem Gewinde versehenen Stellspindel vorgesehen ist.

Aus der WO 03/095777 A1 ist ein Band für Türen, Fenster oder dergleichen bekannt, welches mindestens einen Rahmenbandteil und mindestens einen Flügelbandteil umfasst, wobei das mindestens eine Rahmenbandteil mit dem mindestens einen Flügelbandteil über einen eine Scharnierachse bildenden Bandzapfen schwenkbar verbunden ist. Weiterhin umfasst das Band eine in mindestens einem der Scharnierteile der Bandteile vorgesehene Bandbolzenverstelleinrichtung, mittels welcher der Bandbolzen quer zur Scharnierachse parallel zu sich selbst in dem Scharnierteil verlagerbar ist und welche einen Verlagerungsantrieb umfasst. Der Verlagerungsantrieb ist von dem Bandbolzen oder von einem innerhalb des Bandbolzens oder etwa konzentrisch zum Bandbolzen angeordneten Verstellelement gebildet.

Den bekannten Scharnierbändern gemein ist, dass das Verstellelement, also eine Schraube oder ein Einstellstift, den Achsstift durchragt, insbesondere in diesen eingeschraubt ist. Eine Demontage des Achsstifts ist nur möglich, wenn auch das Einstellmittel demontiert wird. Außerdem ist es relativ aufwändig, einen Achsstift mit einer Querbohrung, die ein Gewinde aufweist, herzustellen.

Aufgabe der vorliegenden Erfindung ist es, ein Scharnierband bereitzustellen, welches eine einfache seitliche Verstellung unter Vermeidung einer Querbohrung des Achsbolzens erlaubt.

Gelöst wird diese Aufgabe erfindungsgemäß durch ein Scharnierband mit den Merkmalen des Anspruchs 1. Das Bandteil weist ein Gewinde auf, in das das Einstellmittel einschraubbar ist. Weiterhin weist das Einstellmittel einen Hintergriff auf, mit dem es die Verstellhülse zumindest abschnittsweise hintergreift.

Das Einstellmittel ist direkt in das Bandteil eingeschraubt. Über seinen Hintergriff wirkt das Einstellmittel mit der Verstellhülse zusammen. Bei einem Eindrehen des Einstellmittels in das Bandteil kann dieses die Verstellhülse mitnehmen. Da der Achsstift in der Verstellhülse angeordnet werden kann, wird dadurch auch der Achsstift verstellt. Das Einstellmittel kann derart mit der Verstellhülse gekoppelt sein, dass die Verstellhülse auch bei einem Herausdrehen des Einstellmittels in entgegengesetzter Richtung mitgenommen wird und somit auch eine Verstellung des Achsstiftes in entgegengesetzter Richtung ermöglicht. Zu diesem Zweck kann die Verstellhülse beispielsweise eine Schraubenkopfaufnahme oder Bundaufnahme aufweisen, in der ein Schraubenkopf oder Bund des Einstellmittels aufgenommen ist.

Das Einstellmittel weist eine Achsstiftanlage auf. Bei einem Herausdrehen des Einstellmittels aus dem Bandteil kann die Achsstiftanlage dann unmittelbar mit dem Achsstift zusammenwirken und diesen innerhalb des Lagerauges bewegen. Dadurch ist es nicht notwendig, eine Schraubenkopfaufnahme an der Verstellhülse (auf einer dem Achsstift abgewandten Seite) vorzusehen.

Gemäß einer besonders bevorzugten Ausführungsform ist das Einstellmittel als Bundschraube ausgebildet. Die Bundschraube kann eine Durchgangsöffnung in der Verstellhülse von innen durchragen. Der Bund der Bundschraube kann dabei von innen an der Verstellhülse anliegen und bei einem Einschrauben des Einstellmittels in das Bandteil die Verstellhülse mitnehmen. Wird dagegen das Einstellmittel aus dem Bandteil herausgedreht, so kann der Bund der Bundschraube an dem Achsstift anliegen und diesen verdrängen. Da der Achsstift in der Verstellhülse angeordnet ist, nimmt dieser die Verstellhülse in Verstellrichtung mit.

Besondere Vorteile ergeben sich, wenn das Bandteil eine Durchgangsöffnung aufweist, in der das Gewinde für das Einstellmittel ausgebildet oder angeordnet ist. Dadurch ist das Einstellmittel von außerhalb des Bandteils zugänglich. Insbesondere ist eine Verstellung ohne Demontage des Scharnierbandes möglich. Außerdem ist die Verstellung ohne Konflikt mit der Leibung möglich.

Besondere Vorteile ergeben sich, wenn das Einstellmittel an seinen Enden jeweils einen Werkzeugangriff aufweist. Dadurch kann das Einstellmittel zunächst durch die Verstellhülse gesteckt werden und von seinem verstellhülsenseitigen Ende aus in das Bandteil eingeschraubt werden. Wenn anschließend der Achsstift montiert ist und dieses Ende des Einstellmittels für ein Werkzeug nicht mehr zugänglich ist, kann das Einstellmittel durch die Durchgangsöffnung des Bandteils hindurch verstellt werden, indem ein Werkzeug durch die Durchgangsöffnung hindurch an dem anderen Ende des Einstellmittels angreift.

Weitere Vorteile ergeben sich, wenn eine in dem Lagerauge angeordnete Buchse vorgesehen ist, in der die Verstellhülse quer zur Ausrichtung des Lagerauges verstellbar geführt ist. Durch die Buchse kann eine Führung für die Verstellhülse geschaffen werden. Dadurch ist es möglich, die Innenkontur des Lagerauges sehr einfach zu halten und das Bandteil kostengünstig herzustellen. Vorzugsweise weist die Verstellhülse an gegenüberliegenden Seiten Vorsprünge auf, die in entsprechenden Ausnehmungen an der Buchse geführt sind. Durch diese Maßnahme kann auch sichergestellt werden, dass die Verstellhülse stets vertikal ausgerichtet ist, so dass ein Verkippen des Achsstiftes verhindert wird.

Gemäß einer Ausgestaltung der Erfindung kann vorgesehen sein, dass die Führung der Buchse für die Verstellhülse gekrümmt ist. Dadurch ergibt sich eine gute Abstützung bei Belastung des Scharnierbandes. Es kann eine bessere Kraftübertragung erfolgen. Außerdem entsteht eine gewisse Selbsthemmung, so dass sich die Verstellhülse nicht selbsttätig verstellt.

Vorzugsweise weist die Führung einen Radius auf, dessen Mittelpunkt außerhalb des Bandteils liegt. Somit ist es beispielsweise möglich, dass bei einer maximalen Seitenverstellung von +/- 2 mm nur eine Verstellung von 0,1 mm senkrecht dazu in Kauf genommen werden muss.

Vorzugsweise weist die Buchse eine langlochförmige Achsstiftaufnahme auf. Dadurch wird sichergestellt, dass der Achsstift bei der Seitenverstellung nicht durch die Buchse behindert wird.

Besonders bevorzugt ist es, wenn sich die Verstellhülse axial an der Buchse abstützt. Dadurch ist eine gute Lastabtragung möglich.

Der Herstellungsaufwand des Scharnierbandes kann reduziert werden, wenn der Achsstift ohne Querbohrung ausgebildet ist. Insbesondere kann der Achsstift als einfacher zylindrischer Bolzen ausgebildet sein.

Wenn das Bandteil eine zweite Durchgangsöffnung aufweist, die der Durchgangsöffnung, in der das Gewinde für das Einstellmittel ausgebildet oder angeordnet ist, gegenüberliegt, kann ein Werkzeug durch diese zweite Durchgangsöffnung hindurch geschoben werden, um dann am Einstellmittel anzugreifen und dieses in das Bandteil einzuschrauben.

Vorteilhafterweise kann eine Achsstiftfixierung vorgesehen sein. Insbesondere kann eine Madenschraube vorgesehen sein, die in eine weitere ein Gewinde aufweisende Durchgangsöffnung des Bandteils eingeschraubt wird und in eine Ringnut des Achsstifts ragt, um diesen somit axial zu fixieren. Die Durchgangsöffnung für die Madenschraube kann versetzt zu den anderen Durchgangsöffnungen, durch die mit einem Werkzeug an dem Einstellmittel eingegriffen werden kann, angeordnet sein. Durch die Madenschraube können auch die Buchse und die Verstellhülse im Lagerauge fixiert werden.

Um die Relativbewegung der Bandteile zueinander zu erleichtern, können im oberen und/oder unteren Bereich des Bandteils Gleitscheiben vorgesehen sein. Dadurch wird die Reibung zwischen den Bandteilen, wenn diese sich relativ zueinander bewegen, reduziert. Insbesondere kann im Bereich des Endes des Lagerauges eine Vertiefung vorgesehen sein, in der die Gleitscheibe zu liegen kommt. Die Gleitscheibe kann dabei im Wesentlichen bündig mit dem oberen bzw. unteren Rand des Lagerauges bzw. des Bandteils abschließen.

Weitere Merkmale und Vorteile der Erfindung ergeben sich aus der nachfolgenden Beschreibung eines Ausführungsbeispiels der Erfindung, anhand der Figuren der Zeichnung, die erfindungswesentliche Einzelheiten zeigen und aus den Ansprüchen. Die einzelnen Merkmale können je einzeln für sich oder zu mehreren in beliebiger Kombination bei einer Variante der Erfindung verwirklicht sein.

Ein bevorzugtes Ausführungsbeispiel der Erfindung ist in der Zeichnung schematisch dargestellt und wird nachfolgend mit Bezug zu den Figuren der Zeichnung näher erläutert. Es zeigen:
- Fig. 1: eine Explosionsdarstellung eines erfindungsgemäßen Scharnierbands;
- Fig. 2: eine Darstellung des zusammengebauten Scharnierbands ohne Achsstift;
- Fig. 3: eine teilweise Querschnittsdarstellung des Scharnierbands;
- Fig. 4: eine Darstellung zur Erläuterung der Fixierung des Achsstiftes mittels einer Madenschraube;
- Fig. 5: eine weitere Darstellung zur Erläuterung der Fixierung mittels einer Madenschraube;
- Fig. 6: eine Darstellung zur Erläuterung der Seitenverstellung des Achsstiftes.

Die Figur 1 zeigt eine Explosionsdarstellung eines Scharnierbands 10 mit einem Bandteil 11, das ein Lagerauge 12 und einen Lappen 13 aufweist.
Der Lappen 13 weist Öffnungen 14, 15 auf, über die der Lappen 13 mit einem Flügel oder einem festen Rahmen verbunden werden kann. In dem Lagerauge 12 ist eine Buchse 16 anzuordnen.

Die Buchse 16 weist an ihrem Umfang einen in Längsrichtung ausgerichteten Steg 17 auf, der in eine entsprechende Nut des Lagerauges 12 greift. Dadurch wird die Buchse 16 zum einen drehfest im Lagerauge 12 festgelegt. Zum anderen dient der Steg 17 als Orientierungshilfe und als Montagehilfe bei der Montage der Buchse 16.
Ehe die Buchse 16 in das Lagerauge 12 eingeschoben wird, wird in die Buchse 16 seitlich eine Verstellhülse 18 eingeschoben. Die Verstellhülse 18 weist seitlich Vorsprünge 19 auf, die auf entsprechende Ausnehmungen 20 der Buchse 16 angepasst sind. Die Vorsprünge 19, die beidseits der Verstellhülse 18 vorgesehen sind, sind somit in den Ausnehmungen 20 geführt. Mit den Stufen 21, 22 stützt sich die Verstellhülse 18 axial an den Stufen 23, 24 der Buchse 16 ab. Die Verstellhülse 18 weist eine Aufnahme 25 auf, in die ein Achsstift 26 eingeschoben werden kann.

Die Verstellhülse 18 weist weiterhin eine Öffnung 27 auf, durch die ein Einstellmittel 28, das hier als Bundschraube ausgebildet ist, eingeführt werden kann. Das Einstellmittel 28 wird mit dem Bandteil 11 verschraubt. Die Öffnung 27 liegt in etwa auf Höhe der Durchgangsöffnung 29 des Bandteils 11. Durch die Öffnung 29 hindurch ist das Einstellmittel 28 mit einem Werkzeug zu erreichen, um das Einstellmittel 28 in das Bandteil 11 schrauben zu können.

Das Einstellmittel 28 weist einen Bund 30 und eine Achsstiftanlage 31 auf. Weiterhin ist ein Werkzeugangriff 32 zu erkennen.

Im zusammengebauten Zustand korrespondieren die Öffnungen 33, 34 und 35. In die Öffnung 35 des Bandteils 11 kann eine Madenschraube 36 eingeschraubt werden, die dann auch die Öffnungen 34 der Buchse 16 und 33 der Verstellhülse 18 durchdringt und innerhalb der Verstellhülse 18 mit dem Achsstift 26 zusammenwirken kann, insbesondere in eine Ringnut des Achsstifts 26 greifen kann, um diesen axial zu fixieren.

Um eine seitliche Verstellung des Achsstiftes 26 nicht zu behindern, ist die Achsstiftaufnahme 37 der Buchse 16 im Wesentlichen langlochförmig ausgebildet.

Die Montage der Buchse 16 erfolgt im Ausführungsbeispiel von unten. Um zu verhindern, dass die Buchse 16 zu weit nach oben geschoben wird, weist diese einen Bund 38 auf.

Das Lagerauge 12 weist eine Ausnehmung 39 auf, in der eine Gleitscheibe 40 zu liegen kommt. Die Gleitscheibe 40 minimiert die Reibung zu einem weiteren hier nicht dargestellten Bandteil, welches über den Achsstift 26 mit dem Bandteil 11 verbunden wird. Im vorliegenden Beispiel ist vorgesehen, dass auch unterhalb des Bandteils 11 ein weiteres Bandteil vorgesehen ist. Um die Reibung zu diesem Bandteil zu minimieren, ist auch eine Gleitscheibe 41 vorgesehen.

In der Figur 2 ist das Scharnierband 10 in zusammengebautem Zustand, jedoch ohne Achsstift 26 gezeigt. Mit einem Werkzeug 45, welches durch die Durchgangsöffnung 29 geführt ist, wird das Einstellmittel 28 in das Scharnierteil 11 eingeschraubt und dort fixiert.

Dies wird anhand der Schnittdarstellung der Figur 3 verdeutlicht. Das Werkzeug 45 durchragt die Öffnungen 29 und 27 und greift am verstellhülsenseitigen Ende des Einstellmittels 28 an. Das Einstellmittel 28 ist in eine mit einem Gewinde versehene Durchgangsöffnung 46, die der Durchgangsöffnung 29 gegenüberliegend angeordnet ist, eingeschraubt. Der Bund 30 des Einstellmittels 28 hintergreift eine Wandung 47 der Verstellhülse 18. Wird in der gezeigten Darstellung das Einstellmittel 28 weiter in die Durchgangsöffnung 46 eingeschraubt, so wird die Verstellhülse 18 und damit die Aufnahme 25 für den Achsstift 26 nach links bewegt, da der Bund 30 die Verstellhülse 18 nach links mitnimmt. Es versteht sich, dass mit dem Werkzeug 45 an dem Einstellmittel 28 nicht mehr durch die Öffnung 29 hindurch angegriffen werden kann, wenn ein Achsstift 26 in der Aufnahme 25 montiert ist. Um dennoch eine seitliche Verstellung vornehmen zu können, weist das Einstellmittel 28 noch einen weiteren Werkzeugangriff 48 auf, der durch die Durchgangsöffnung 46 hindurch zugänglich ist. Somit kann auch eine Seitenverstellung erfolgen, wenn der Achsstift 26 montiert ist.

Im gezeigten Ausführungsbeispiel weist das Einstellmittel 28 eine Durchgangsöffnung 49 auf, die als Innensechskant ausgebildet ist. Dadurch ist es möglich, von zwei gegenüberliegenden Enden an dem Einstellmittel 28 mittels eines Werkzeugs 45 anzugreifen und dieses zu bewegen.

Ist der Achsstift 26 montiert und soll eine Verstellung des Achsstiftes 26 und somit der Verstellhülse 18 nach rechts erfolgen, so wird das Einstellmittel 28 aus der Durchgangsöffnung 46 nach rechts herausgedreht. Dadurch, dass die Achsstiftanlage 31 am Achsstift 26 anliegt, wird der Achsstift 26 nach rechts bewegt. Der Achsstift 26 ist mit nur geringem oder keinem Spiel in der Öffnung 25 gelagert. Daher wird die Verstellhülse 18 mit dem Achsstift 26 nach rechts bewegt.

In der Figur 3 ist außerdem zu erkennen, dass die Flächen 49, 50 der Buchse 16, die die Führung für die Verstellhülse 18 darstellen, bzw. die Fläche 51 der Verstellhülse 18 leicht gekrümmt sind. Beim Verstellen der Verstellhülse 18 in axialer Richtung der Durchgangsöffnung 46 erfolgt somit auch eine leichte Schwenkbewegung der Verstellhülse 18 entlang der gekrümmten Flächen. Der Radius der Flächen weist einen Mittelpunkt auf, der außerhalb des Bandteils 11 liegt.

In der Figur 4 ist zu erkennen, dass der Achsstift 26 eine Ringnut 60 aufweist. In diese Ringnut greift die Madenschraube 36, wenn diese in das Bandteil 11 eingeschraubt ist, wie dies in der Figur 5 zu sehen ist. Dadurch wird der Achsstift 26 axial fixiert.

In der Figur 6 ist zu erkennen, wie eine seitliche Verstellung erfolgt, wenn der Achsstift 26 montiert ist. Mit dem Werkzeug 45 wird durch die Durchgangsöffnung 46 hindurch an dem Einstellmittel 28 angegriffen.

## Patentansprüche

1. Scharnierband (10) zur schwenkbaren Befestigung eines Klappenelements, wie einen Flügel einer Tür oder eines Fensters, an einem festen Rahmen, mit einem Bandteil (11), das ein Lagerauge (12) aufweist, in dem eine Verstellhülse (18) zur Aufnahme eines Achsstifts (26) angeordnet ist, wobei die Verstellhülse (18) durch ein Einstellmittel (28) innerhalb des Lagerauges (12) verstellbar ist, wobei das Bandteil (11) ein Gewinde aufweist, in das das Einstellmittel (28) einschraubbar ist, wobei
das Einstellmittel (28) einen Hintergriff aufweist, mit dem es die Verstellhülse (18) zumindest abschnittsweise hintergreift und beim Einschrauben in das Bandteil (11) mitnimmt, **dadurch gekennzeichnet, dass** das Einstellmittel (28) eine Achsstiftanlage (31) aufweist, die, bei einem Herausdrehen des Einstellmittels (28) aus dem Bandteil (11), unmittelbar mit dem Achsstift (26) zusammenwirkt und den Achsstift (26) innerhalb des Lagerauges (12) beweg.

2. Scharnierband nach Anspruch 1, **dadurch gekennzeichnet, dass** das Einstellmittel (28) als Bundschraube ausgebildet ist.

3. Scharnierband nach einem der vorhergehenden Ansprüche, **dadurch gekennzeichnet, dass** das Bandteil (11) eine Durchgangsöffnung (46) aufweist, in der das Gewinde für das Einstellmittel (28) ausgebildet oder angeordnet ist.

4. Scharnierband nach einem der vorhergehenden Ansprüche, **dadurch gekennzeichnet, dass** das Einstellmittel (28) an seinen Enden jeweils einen Werkzeugangriff (32, 48) aufweist.

5. Scharnierband nach einem der vorhergehenden Ansprüche, **dadurch gekennzeichnet, dass** eine in dem Lagerauge (12) angeordnete Buchse (16) vorgesehen ist, in der die Verstellhülse (18) quer zur vertikalen Achsrichtung des Lagerauges (12) verstellbar geführt ist.

6. Scharnierband nach Anspruch 5, **dadurch gekennzeichnet, dass** die Führung der Buchse (16) für die Verstellhülse (18) gekrümmt ist.

7. Scharnierband nach Anspruch 6, **dadurch gekennzeichnet, dass** die Führung einen Radius aufweist, dessen Mittelpunkt außerhalb des Bandteils (11) liegt.

8. Scharnierband nach einem der Ansprüche 5 bis 7, **dadurch gekennzeichnet, dass** die Buchse (16) eine langlochförmige Achsstiftaufnahme (37) aufweist.

9. Scharnierband nach einem der vorhergehenden Ansprüche, **dadurch gekennzeichnet, dass** sich die Verstellhülse (18) axial an der Buchse (16) abstützt.

10. Scharnierband nach einem der vorhergehenden Ansprüche,
**dadurch gekennzeichnet, dass** ein Achsstift (26) ohne Querbohrung vorgesehen ist.

11. Scharnierband nach einem der vorhergehenden Ansprüche,
**dadurch gekennzeichnet, dass** das Bandteil (11) eine zweite Durchgangsöffnung (29) aufweist, die der Durchgangsöffnung (46), in der das Gewinde für das Einstellmittel (28) ausgebildet oder angeordnet ist, gegenüber liegt.

12. Scharnierband nach einem der vorhergehenden Ansprüche,
**dadurch gekennzeichnet, dass** eine Achsstiftfixierung vorgesehen ist.

13. Scharnierband nach einem der vorhergehenden Ansprüche,
**dadurch gekennzeichnet, dass** im oberen und/oder unteren Bereich des Bandteils (11) eine Gleitscheibe (40, 41) vorgesehen ist.

## Claims

1. Hinge (10) for pivotally fastening a flap element, such as a sash of a door or a window, to a fixed frame, comprising a hinge part (11) having a bearing eye (12), in which an adjusting sleeve (18) is arranged for receiving an axial pin (26), the adjusting sleeve (18) being adjustable using a setting means (28) within the bearing eye (12), the hinge part (11) having a thread into which the setting means (28) can be screwed, wherein the setting means (28) has an engagement means, by means of which said setting means engages behind the adjusting sleeve (18) at least in portions and carries it along when said setting means is screwed into the hinge part (11), **characterised in that** the setting means (28) has an axial pin rest (31), which directly cooperates with the axial pin (26) when unscrewing the setting means (28) out of the hinge part (11) and moves the axial pin (26) within the bearing eye (12)

2. Hinge according to claim 1, **characterised in that** the setting means (28) is designed as a collar screw.

3. Hinge according to any of the preceding claims, **characterised in that** the hinge part (11) has a through-opening (46) in which the thread for the setting means (28) is formed or arranged.

4. Hinge according to any of the preceding claims, **characterised in that** the setting means (28) has a tool engagement portion (32, 48) at each of its ends.

5. Hinge according to any of the preceding claims, **characterised in that** a bush (16) arranged in the bearing eye (12) is provided, in which the adjusting sleeve (18) is guided so as to be adjustable transversely to the vertical axial direction of the bearing eye (12).

6. Hinge according to claim 5, **characterised in that** the guide of the bush (16) for the adjusting sleeve (18) is curved.

7. Hinge according to claim 6, **characterised in that** the guide has a radius, the midpoint of which lies outside of the hinge part (11).

8. Hinge according to any of claims 5 to 7, **characterised in that** the bush (16) has a slot-shaped axial pin receiving portion (37).

9. Hinge according to any of the preceding claims, **characterised in that** the adjusting sleeve (18) is axially supported on the bush (16).

10. Hinge according to any of the preceding claims, **characterised in that** an axial pin (26) without a transverse bore is provided.

11. Hinge according to any of the preceding claims, **characterised in that** the hinge part (11) has a second through-opening (29) which is opposite the through-opening (46) in which the thread for the setting means (28) is formed or arranged.

12. Hinge according to any of the preceding claims, **characterised in that** an axial pin fixing is provided.

13. Hinge according to any of the preceding claims, **characterised in that** a sliding disc (40, 41) is provided in the upper and/or lower region of the hinge part (11).

## Revendications

1. Charnière (10) pour la fixation à pivotement d'un élément rabattable, tel qu'un battant d'une porte ou d'une fenêtre, sur un cadre dormant, avec une partie de charnière (11) qui présente un oeillet de palier (12) dans lequel est disposée une douille mobile (18) destinée à recevoir une tige de pivot (26), sachant que la douille mobile (18) peut être déplacée à l'intérieur de l'oeillet de palier (12) par un moyen de réglage (28), sachant que la partie de charnière (11) présente un filetage dans lequel peut être vissé le moyen de réglage (28), sachant que le moyen de réglage (28) présente un élément de prise arrière par lequel il s'engage au moins pour partie derrière la douille mobile (18) et l'entraîne lors du vissage dans la partie de charnière (11),
**caractérisée en ce que** le moyen de réglage (28) présente un appui de tige de pivot (31) qui, lorsque le moyen de réglage (28) est dévissé de la partie de charnière (11), coopère directement avec la tige de pivot (26) et déplace la tige de pivot (26) à l'intérieur de l'oeillet de palier (12).

2. Charnière selon la revendication 1, **caractérisée en ce que** le moyen de réglage (28) est réalisé sous la forme d'un boulon à collet.

3. Charnière selon l'une des revendications précédentes, **caractérisée en ce que** la partie de charnière (11) présente une ouverture débouchante (46) dans laquelle est formé ou disposé le filetage pour le moyen de réglage (28).

4. Charnière selon l'une des revendications précédentes, **caractérisée en ce que** le moyen de réglage (28) présente à chacune de ses extrémités une prise d'outil (32, 48).

5. Charnière selon l'une des revendications précédentes, **caractérisée en ce qu'**il est prévu un manchon (16), disposé dans l'oeillet de palier (12) et dans lequel la douille mobile (18) est guidée en déplacement transversalement à la direction axiale verticale de l'oeillet de palier (12).

6. Charnière selon la revendication 5, **caractérisée en ce que** le guide du manchon (16) pour la douille mobile (18) est cintré.

7. Charnière selon la revendication 6, **caractérisée en ce que** le guide présente un rayon dont le centre se situe à l'extérieur de la partie de charnière (11).

8. Charnière selon l'une des revendications 5 à 7, **caractérisée en ce que** le manchon (16) présente un logement (37) de tige de pivot en forme de trou oblong.

9. Charnière selon l'une des revendications précédentes, **caractérisée en ce que** la douille mobile (18) s'appuie axialement contre le manchon (16).

10. Charnière selon l'une des revendications précédentes, **caractérisée en ce qu'**il est prévu une tige de pivot (26) sans perçage transversal.

11. Charnière selon l'une des revendications précédentes, **caractérisée en ce que** la partie de charnière (11) présente une deuxième ouverture débouchante (29), qui est opposée à l'ouverture débouchante (46) dans laquelle est formé ou disposé le filetage pour le moyen de réglage (28).

12. Charnière selon l'une des revendications précédentes, **caractérisée en ce qu'**il est prévu un moyen d'immobilisation de la tige de pivot.

13. Charnière selon l'une des revendications précédentes, **caractérisée en ce qu'**une rondelle de glissement (40, 41) est prévue dans la région supérieure et/ou dans la région inférieure de la partie de charnière (11).
